# EUROPÄISCHE PATENTSCHRIFT

(11) **EP 0 373 689 B1**
(45) Veröffentlichungstag und Bekanntmachung des Hinweises auf die Patenterteilung: **20.01.1993**
(21) Anmeldenummer: 89202981.0
(22) Anmeldetag: 23.11.1989
(51) Int. Cl.: F02F 3/22, F02F 3/00

(54) **Kolben mit Ölkühlung für Brennkraftmaschinen**
Oil-cooled piston for internal-combustion engines
Piston refroidi par huile pour des moteurs à combustion interne

(30) Priorität: 16.12.1988 DE 3842321
(43) Veröffentlichungstag der Anmeldung: 20.06.1990
(73) Patentinhaber: KOLBENSCHMIDT Aktiengesellschaft, D-74150 Neckarsulm (DE)
(72) Erfinder: Griesbach, Klaus, D-6802 Ladenburg (DE)
(74) Vertreter: Rieger, Harald, Dr.

(56) Entgegenhaltungen:
- EP-A- 0 041 416
- EP-A- 0 285 205
- DE-B- 1 119 601
- DE-C- 873 185

## Beschreibung

Die Erfindung betrifft einen Kolben mit Ölkühlung für Brennkraftmaschinen, insbesondere für mittelschnellaufende Dieselmotoren, bestehend aus einem den Kolbenbolzen aufnehmenden Unterteil und einem einen zentralen mit am Umfang befindlichen Zulauföffnungen für das Schmieröl versehenen Kühlraum begrenzenden und das Ringfeld tragenden Oberteil, die sich über in ihrer Trennungsebene senkrecht zur Kolbenachse liegende auf konzentrischen Abstützbunden angeordnete kreisförmige Auflageflächen gegeneinander abstützen, über durch die Abstützbunde und die Auflageflächen geführte Schrauben miteinander verspannt sind, im Bereich ihrer Trennungsebene eine vom Außenumfang her angebrachte umlaufende Leernut aufweisen, durch eine am Innen- oder Außenumfang der Auflagefläche des Oberteils angebrachte, an der radialen Innen- bzw. Außenseite des Abstützbundes der Auflagefläche des Unterteils anliegende Ringpassung gegeneinander zentriert sind, das Ringfeld zwei Kompressionsringe und einen Ölring aufnehmende Ringnuten aufweist, von der Leernut eine sich hinter das Ringfeld erstreckende Leernut abzweigt und sich vom Kühlraum aus parallel zur Kolbenachse verlaufende Sacklochbohrungen in den mittleren Teil des Kolbenbodens sowie vom Umfang des Kühlraums aus gegenüber der Trennungsebene ansteigend geneigte radial nach außen verlaufende Sacklochbohrungen bis in den Bereich hinter den Feuersteg und den Rand des Kolbenbodens erstrecken.

Ein solcher in der DE-OS 37 09 969 beschriebener ölgekühlter Kolben für Brennkraftmaschinen besitzt infolge einer Höhe des Feuerstegs von 6 bis 15 % des Kolbendurchmessers sowie einer vergleichsweise niedrigen Kompressionshöhe von 65 bis 90 % des Kolbendurchmessers und damit kleinen Bauhöhe ein niedrigeres Gewicht. Durch die Anordnung der eine große Kühloberfläche schaffenden Sacklochbohrungen wird eine hinreichende Kühlung von Kolbenboden und Ringpartie erzielt und andererseits die notwendige Elastizität bei guter Dauerfestigkeit durch die Anordnung und Ausgestaltung der Leernut im Bereich der Trennungsebene von Kolbenober- und Kolbenunterteil und des damit verbundenen kreiszylinderförmigen, sich hinter die Ringpartie erstreckenden Abschnitts erreicht.

Es hat sich jedoch im Motorbetrieb herausgestellt, daß sich auf den Wänden, insbesondere der gegenüber der Trennungsebene ansteigend geneigten radial nach außen verlaufenden Sacklochbohrungen Ablagerungen ausbilden, die den Wärmeübergang vom Randbereich des Kolbenbodens sowie vom Bereich des Feuerstegs und der ersten Ringnut auf das Kühlöl erheblich beeinträchtigen. Ursache hierfür sind relativ hohe Oberflächentemperaturen infolge mangelnder Kühlwirkung durch ungenügende Füllung der äußeren Kühlölbohrungen sowie mangelnder Shaker- und Waschwirkung des Kühlöls. Diese beiden Wirkungen lassen sich durch Filmaufnahmen am Shaker-Prüfstand nachweisen.

Es ist daher die Aufgabe der vorliegenden Erfindung, den eingangs beschriebenen ölgekühlten Kolben so auszubilden, daß eine verbesserte Waschwirkung des Kühlöls auf die Wände der gegenüber der Trennungsebene ansteigend geneigten radial nach außen verlaufenden Sacklochbohrungen und deren bessere Füllung erzielt wird, wobei allerdings die Temperatur im Bereich der ersten Ringnut wegen der bestehenden Korrosionsgefahr 180°C nicht unterschreiten sollte.

Gelöst ist diese Aufgabe dadurch, daß in dem Abstützbund des Unterteils eine mit der Öffnung in der Trennungsebene liegende umlaufende, in den Kühlölkreislauf integrierte Rille angebracht ist und jede gegenüber der Trennungsebene ansteigend geneigte radial nach außen verlaufende Sacklochbohrung über wenigstens eine gegenüber der Trennungsebene ansteigend größer als die Sacklochbohrung geneigte radial nach außen verlaufende Bohrung mit der Rille verbunden ist.

Die vorzugsweise Ausgestaltung der Erfindung besteht darin, daß die Neigung der die umlaufende Rille mit den Sacklochbohrungen verbindenden Bohrungen 65 bis 90° beträgt.

Die Bohrungen besitzen zur Erzeugung einer hohen Strömungsgeschwindigkeit einen Durchmesser von < 10 mm, vorzugsweise 2 bis 6 mm.

Zweckmäßigerweise beträgt die Breite der umlaufenden Rille 5 bis 20 mm und die Tiefe 10 bis 25 mm.

Im Rahmen der weiteren Ausbildung der Erfindung mündet diese Bohrung tangential in der Sacklochbohrung, um einen optimalen Verlauf der Kühlölströmung zu gewährleisten.

Die Anordnung der umlaufenden Rille und der die Sacklochbohrungen mit der Rille verbindenden Bohrungen mit vergleichsweise kleinem Durchmesser, aus denen das Kühlöl mit hoher Geschwindigkeit austritt, sowie deren Lage bezogen auf die Trennungsebene ermöglicht, daß auch in den exponierten Bereichen der gegenüber der Trennungsebene ansteigend geneigten radial nach außen verlaufenden Sacklochbohrungen die dort einfallende Wärme so schnell wie möglich abtransportiert wird und die Verkokung des Kühlöls unterbleibt bzw. Ablagerungen vermieden werden.

Die Zeichnung zeigt ein Segment des erfindungsgemäß gestalteten ölgekühlten Kolbens entlang der Kolbenachse und der Bolzenachsrichtung einerseits sowie der Kolbenachse und der Richtung senkrecht zur Bolzenachsrichtung einschließenden Ebenen andererseits in axionometrischer Darstellung.

Der Kolben ist aus einem aus Grauguß bestehenden, den Kolbenbolzen (1) aufnehmenden Unterteil (2) und einem aus Stahl bestehenden, den zentralen Kühlraum (3) begrenzenden und die Ringpartie (4) tragenden Oberteil (5) mit flacher Brennraummulde (6) aufgebaut. Das Unterteil (2) und das Oberteil (5) sind durch nicht dargestellte Dehnschrauben miteinander verspannt. Das Unterteil (2) ist beidseitig der die Bolzenachsrichtung einschließenden horizontalen Ebene und kolbenfußseitig bis zum unteren Ende sehnenartig gegenüber dem Außenumfang des Unterteils (2) zurückgesetzt und die Naben (7) der Bolzenaugen zur Kolbenachse hin verschoben. Das Unterteil (2) und das Oberteil (5) stützen sich über in ihrer Trennungsebene senkrecht zur Kolbenachse stehenden, auf Abstützbunden (8,9) angebrachten kreisringförmigen Auflageflächen (10,11) gegeneinander ab. Die Dehnschrauben sind durch die Abstützbunde (8,9) und die Auflageflächen (10,11) geführt. Am Innenumfang der Auflagefläche (11) des Oberteils (5) ist eine Ringpassung (12) angebracht, die an der Innenseite des Abstützbundes (8) der Auflagefläche (10) des Unterteils (2) zentrierend anliegt. Gegenüber der Trennungsebene von Oberteil (5) und Unterteil (2) befindet sich eine umlaufende Leernut (13) mit einem rechtwinklig davon abzweigenden parallel zur Kolbenachse verlaufenden sich hinter die Ringpartie erstreckenden kreiszylinderförmigen Abschnitt (14). Die Ringpartie (4) weist zwei Ringnuten (15,16) für die Aufnahme von Kompressionsringen und eine Ringnut (17) für die Aufnahme eines Ölrings auf. Vom Umfang des Kühlraums (3), der kolbenfußseitig durch einen gewölbeartig gestalteten und mit den Naben verbundenen Boden (18) mit einer Ablauföffnung (19) für das Kühlöl abgeschlossen ist, erstrecken sich unter einem Winkel von 45° zur Trennungsebene ansteigend geneigte radial nach außen verlaufende Sacklochbohrungen (20) bis hinter den Feuersteg (21) und unter den Bereich des Randes des Kolbenbodens. Vom Kühlraum (3) ausgehend sind ferner koaxial verlaufende Sacklochbohrungen (22) im mittleren Teil des Kolbenbodens in nicht dargestellter Sechseckkonfiguration angeordnet. In dem Abstützbund (8) des Unterteils (2) ist eine mit der Öffnung in der Auflagefläche (10) liegende umlaufende Rille (23) angebracht, der über mehrere nicht dargestellte parallel zur Kolbenachse verlaufende Bohrungen Kühlöl zugeführt wird. Die gegenüber der Trennungsebene ansteigend geneigten radial nach außen verlaufenden Sacklochbohrungen (20) sind über gegenüber der Trennungsebene stärker als die Sacklochbohrungen (20) geneigte radial nach außen durch den Abstützbund (9) des Oberteils (5) verlaufende Bohrungen (24) mit der Rille (23) verbunden und treten tangential in die Sacklochbohrungen (20) ein. Das Unterteil (2) kann auch aus einer Aluminium-Kolbenlegierung bestehen.

Der mit der Erfindung erzielte Vorteil ist insbesondere darin zu sehen, daß die Ausbildung einer Koksschicht bzw. von Ablagerungen auf den gegenüber der Trennungsebene ansteigend geneigten radial nach außen verlaufenden Sacklochbohrungen unterbleibt, ohne daß die vorteilhaften Wirkungen des Kolbens beeinträchtigt werden.

## Patentansprüche

1. Kolben mit Ölkühlung für Brennkraftmaschinen, insbesondere für mittelschnellaufende Dieselmotoren, bestehend aus einem den Kolbenbolzen (1) aufnehmenden Unterteil (2) und einem einen zentralen mit am Umfang befindlichen Zulauföffnungen für das Kühlöl versehenen Kühlraum (3) begrenzenden und das Ringfeld (4) tragenden Oberteil (5), die sich über in ihrer Trennungsebene senkrecht zur Kolbenachse liegende auf konzentrischen Abstützbunden (8,9) angeordnete kreisförmige Auflageflächen (10,11) gegeneinander abstützen, über durch die Abstützbunde (8,9) und die Auflageflächen (10,11) geführte Schrauben miteinander verspannt sind, im Bereich ihrer Trennungsebene eine vom Außenumfang her angebrachte umlaufende Leernut (13) aufweisen, durch eine am Innen- oder Außenumfang der Auflagefläche (11) des Oberteils (5) angebrachte, an der radialen Innen- bzw. Außenseite des Abstützbundes (8) der Auflagefläche (10) des Unterteils (2) anliegende Ringpassung (12) gegeneinander zentriert sind, das Ringfeld (4) zwei Kompressionsringe und einen Ölring aufnehmende Ringnuten (15,16,17) aufweist, von der Leernut (13) eine sich hinter das Ringfeld (4) erstreckende Leernut (14) abzweigt und sich vom Kühlraum (3) aus parallel zur Kolbenachse verlaufende Sacklochbohrungen (22) in den mittleren Teil des Kolbenbodens (6) sowie vom Umfang des Kühlraums (3) aus gegenüber der Trennungsebene ansteigend geneigte radial nach außen verlaufende Sacklochbohrungen (20) bis in den Bereich hinter den Feuersteg (21) und den Rand des Kolbenbodens (6) erstrecken, dadurch gekennzeichnet, daß in dem Abstützbund (8) des Unterteils (2) eine mit der Öffnung in der Ebene der Auflagefläche (10) liegende umlafende Rille (23) angebracht ist und jede gegenüber der Trennungsebene ansteigend geneigte radial nach außen verlaufende Sacklochbohrung (20) über wenigstens eine gegenüber der Trennungsebene ansteigend größer als die Sacklochbohrung (20) geseigte radial nach außen durch den Abstützbund (9) des Oberteils (5) verlaufende Bohrung (24) mit der Rille (23) verbunden ist.

2. Kolben nach Anspruch 1, dadurch gekennzeichnet, daß die Neigung der Bohrungen (24) 65 bis 90° beträgt.

3. Kolben nach den Ansprüchen 1 und 2, dadurch gekennzeichnet, daß die Bohrungen (24) einen Durchmesser von < 10 mm, vorzugsweise 2 bis 6 mm besitzen.

4. Kolben nach den Ansprüchen 1 bis 3, dadurch gekennzeichnet, daß die Breite der Rille (23) 5 bis 20 mm und die Tiefe 10 bis 25 mm betragen.

5. Kolben nach einem oder mehreren der Ansprüche 1 bis 3, dadurch gekennzeichnet, daß die Bohrungen (24) tangential in die Sacklochbohrungen (20) münden.

## Claims

1. An oil-cooled piston for internal combustion engines, in particular for medium-speed diesel engines, consisting of a lower section (2) which receives the gudgeon pin (1) and an upper section (5) which delimits a central cooling chamber (3) provided with inlet openings for the cooling oil located on the periphery and bears the ring-carrying zone (4), which sections are supported on one another by means of circular bearing surfaces (10, 11) located in their division plane perpendicular to the piston axis and located on concentric supporting collars (8, 9), are braced together by means of screws which pass through the supporting collars (8, 9) and the bearing surfaces (10, 11), have a circumambient empty groove (13) made from the outer periphery inwards in the region of their division plane, are centred relative to one another by a ring fit (12) made on the inner or outer periphery of the bearing surface (11) of the upper section (5) and bearing on the radial inside or outside of the supporting collar (8) of the bearing surface (10) of the lower section (2), the ring-carrying zone (4) has annular grooves (15, 16, 17) which receive two compression rings and one oil-control ring, an empty groove (14) which extends behind the ring-carrying zone (4) branches off from the empty groove (13) and blind holes (22) running out from the cooling chamber (3) parallel to the piston axis extend into the middle section of the piston head (6) and also blind holes (20) running radially outwards also extend out from the periphery of the cooling chamber (3) inclined upwards relative to the division plane into the region behind the top land (21) and the edge of the piston head (6), characterised in that a circumambient groove (23) having its opening located in the plane of the bearing surface (10) is made in the supporting collar (8) of the lower section (2) and each blind hole (20) which runs radially outwards inclined upwards relative to the division plane is connected to the groove (23) by means of at least one bore (24) which runs radially outwards through the supporting collar (9) of the upper section (5) ascending relative to the division plane and which is inclined more steeply than the blind hole (20).

2. A piston according to Claim 1, characterised in that the inclination of the bores (24) is 65 to 90°.

3. A piston according to Claims 1 and 2, characterised in that the bores (24) have a diameter of < 10 mm, preferably 2 to 6 mm.

4. A piston according to Claims 1 to 3, characterised in that the width of the groove (23) is 5 to 20 mm and the depth is 10 to 25 mm.

5. A piston according to one or more of Claims 1 to 3, characterised in that the bores (24) open tangentially into the blind holes (20).

## Revendications

1. Piston à refroidissement par de l'huile pour des moteurs à combustion interne, notamment pour des moteurs diésels, constitué d'une partie inférieure (2) recevant l'axe (1) du piston et d'une partie supérieure (5) délimitant une chambre centrale de refroidissement (3) munie d'orifices d'admission d'huile de refroidissement se trouvant à la périphérie et portant la zone (4) des serpents, qui s'appuient l'une sur l'autre par des surfaces de contact (10, 11) circulaires, prévues sur des collets d'appui (8, 9) concentriques et dont le plan de séparation est perpendiculaire à l'axe du piston, qui sont vissées l'une à l'autre par des vis traversant les collets d'appui (8, 9) et les surfaces de contact (10, 11), qui comportent au niveau de leur plan de séparation une gorge vide (13) et faisant tout le tour à la périphérie extérieure et qui sont centrées l'une par rapport à l'autre par un anneau d'ajustement (12) issu de la périphérie intérieure ou extérieure de la surface de contact (11) de la partie supérieure (5) et s'appliquant au côté radial intérieur ou extérieur du collet d'appui (8) de la surface de contact (10) de la partie inférieure (2), la zone (4) des segments comportant deux segments de compression et une gorge annulaire (15, 16, 17) recevant une bague de graissage, une gorge vide (14), qui s'étend derrière la zone (4) des segments, communiquant en dérivation avec la gorge vide (13) et des trous borgnes (22) s'étendant à partir de la chambre de refroidissement (3) parallèlement à l'axe du piston dans la partie médiane de la tête (6) du piston, tandis que des trous borgnes (20) s'étendent à partir de la périphérie de la chambre de refroidissement (3) radialement vers l'extérieur en s'élevant de manière inclinée par rapport au plan de séparation, jusqu'à la partie derrière la zone de feu (21) et le bord de la tête (6) du piston, caractérisé en ce que dans le collet d'appui (8) de la partie inférieure (2) est ménagée une rainure (23) qui fait tout le tour et dont l'ouverture se trouve dans le plan de la surface d'appui (10) et chaque trou borgne (20) s'étendant radialement vers l'extérieur, en s'élevant de manière inclinée par rapport au plan de séparation, communique avec la rainure (23) par au moins un trou (24) traversant le collet d'appui (9) de la partie supérieure (5) et incliné radialement vers l'extérieur, en s'élevant plus par rapport au plan de séparation, que le trou borgne (20).

2. Piston suivant la revendication 1, caractérisé en ce que l'inclinaison des trous (24) est comprise entre 65 et 90°.

3. Piston suivant la revendication 1 ou 2, caractérisé en ce que les trous (24) possèdent un diamètre inférieur à 10 mm et, de préférence, de 2 à 6 mm.

4. Piston suivant l'une des revendications 1 à 3, caractérisé en ce que la largeur de la rainure (23) est comprise entre 5 et 20 mm et sa profondeur entre 10 et 25 mm.

5. Piston suivant l'une ou plusieurs des revendications 1 à 3, caractérisé en ce que les trous (24) débouchent tangentiellement dans les trous borgnes (20).
